# EUROPÄISCHE PATENTSCHRIFT

(11) **EP 1 721 861 B1**
(45) Veröffentlichungstag und Bekanntmachung des Hinweises auf die Patenterteilung: **05.08.2009**
(21) Anmeldenummer: 06113526.5
(22) Anmeldetag: 04.05.2006
(51) Int. Cl.: B66B 23/24

(54) **Handlauf für eine Fahrtreppe oder einen Fahrsteig**
Handrail for an escalator or travelator
Main courante pour un escalator ou un trottoir roulant

(30) Priorität: 09.05.2005 EP 05103826
(43) Veröffentlichungstag der Anmeldung: 15.11.2006
(73) Patentinhaber: Inventio AG, 6052 Hergiswil (CH)
(72) Erfinder: Novacek, Thomas, 2320, Schwechat (AT); Illedits, Thomas, 2491, Neufeld (AT)
(74) Vertreter: Gaussmann, Andreas

(56) Entgegenhaltungen:
- EP-A- 0 603 993
- FR-A- 2 757 143
- US-A- 3 749 224
- US-A- 3 865 225
- PATENT ABSTRACTS OF JAPAN Bd. 015, Nr. 264 (M-1132), 4. Juli 1991 (1991-07-04) -& JP 03 088694 A (HITACHI LTD), 15. April 1991 (1991-04-15)

## Beschreibung

Die vorliegende Erfindung betrifft eine Fahrtreppe oder einen Fahrsteig mit umlaufendem Handlauf, der eine feste Führungsvorrichtung und ein im Betrieb sich entlang der Führungsvorrichtung bewegenden Griffkörper aufweist.

Es gibt zahlreiche Ausführungs- und Gestaltungsformen für den Handlauf einer Fahrtreppe oder eines Fahrsteigs.

Um den Fahrgast einen sicheren Griff zu ermöglichen, haben Handläufe bekanntlich einen C-förmigen Querschnitt und sind üblicherweise aus einer Vielzahl von unterschiedlichen Materialien aufgebaut. Die Formstabilität des C-förmigen Handlaufs muss während der gesamten Lebensdauer gewährleistet sein, da aus Sicherheitsgründen die Spalte zwischen dem bewegten Handlauf und einer feststehenden Balustrade minimal sein müssen. Ausserdem ist auch ein Abheben des Handlaufs durch den Fahrgast zu verhindern.

Resultierend aus der geforderten Formstabilität und den Sicherheitsanforderungen haben derzeitige Handläufe ein großes Volumen und eine hohe Lippensteifigkeit, d.h. eine hohe Steifigkeit der Seitenbereiche des Handlaufes. Wegen dieser Formstabilität, und speziell wegen der Lippensteifigkeit, benötigt man eine grosse Umformarbeit des Handlaufs. Die Formstabilität und Lippensteifigkeit erschwert das Biegen des Handlaufs in Längsrichtung speziell in Umlenkbögen, Übergangsbögen und beim Handlaufantriebsrad. Durch das größere Volumen und dadurch größere Gewicht des Handlauf benötigt man eine grosse Antriebsleistung, um den Handlauf zu bewegen.

Ebenfalls muss eine sogenannte Gleitlage, die auf der Innenseite des Handlaufs vorgesehen ist, gleich zwei Funktionen erfüllen. Die Gleitlage ist die Kontaktfläche des Handlaufs sowohl für die Handlaufführung als auch für das Handlaufantriebssystem. Daher muss die Gleitlage eine gute Gleitfähigkeit mit geringer Haftreibung haben. Da aber auf der selben Fläche auch angetrieben wird, muss sie andererseits eine sehr gute Haftreibung aufweisen da sonst der Handlauf nicht angetrieben werden kann.

Aus der Japanischen Patentpublikation JP06064881-A der Firma Hitachi ist ein Handlauf bekannt, der leicht zu greifen und sicher ist. Der Handlauf weist eine robuste, feststehende Führungsschiene auf. Die Führungsschiene umgibt ein Griffkörper der sich im Betrieb des Fahrsteigs entlang der Führungsschiene bewegt. Im Bereich eines Maschinenraums hat die Führungsschiene - und somit auch der Griffkörper - eine andere Querschnittsform als im Bereich der für Personen zugänglich ist.

Nachteilig an dieser Konstellation ist einerseits die relativ grosse Berührungsfläche zwischen der Innenseite des Griffkörpers und der Führungsschiene, was zu Reibung und Verschleiss führt. Aus Sicherheitsgründen besonders kritisch ist aber die Grösse der Spalte zwischen dem sich bewegenden Griffkörper und der feststehenden Führungsschiene.

Dokument FR-A-2 757 143 offenbart einen Handlauf gemäß dem Oberbegriff des Anspruchs 1.

Es ist Aufgabe der vorliegenden Erfindung, eine Fahrtreppe bzw. einen Fahrsteig der eingangs genannten Art bereit zu stellen, die/der eine Verbesserung der Sicherheit für den Fahrgast im Vergleich zu derzeitigen Lösungen ermöglicht.

Ausserdem ist es eine Aufgabe der vorliegenden Erfindung, eine Fahrtreppe bzw. einen Fahrsteig der eingangs genannten Art bereit zu stellen, die/der geringere Reibung und reduzierten Verschleiss aufweisen. Ausserdem ist die Antriebseffizienz zu verbessern.

Diese Aufgabe wird bei einem Fahrsteig bzw. einer Fahrtreppe der eingangs genannten Art erfindungsgemäss dadurch gelöst, dass eine Führungsvorrichtung mit einem formgebenden Führungsprofil vorgesehen ist, das eine Lippenführung umfasst, die sich entlang einer Längsrichtung des Führungsprofils erstreckt. Weiterhin weist der Griffkörper zwei Endlippen auf. Die Endlippen sind so ausgebildet, dass sie bei sich bewegendem Griffkörper in der Lippenführung parallel zu der Längsrichtung laufen. Das Führungsprofil gibt durch seine Formgebung die Form des Handlaufs in Richtung parallel zur Längsrichtung und im Querschnitt vor.

Es wird als ein Vorteil der Erfindung angesehen, dass der Handlauf in seiner Querschnittformgebung variabel ist. Somit kann in besonders vorteilhaften Ausführungsformen der Handlauf Abschnitte mit unterschiedlichen Formen aufweisen.

Es wird auch als besonders vorteilhaft angesehen, dass der neuartige Handlauf eine verbesserte Sicherheit für den Personentransport durch eine benutzerfreundliche und ergonomische Handlaufform bietet. Ausserdem ist eine geringere Umformarbeit durch die spezielle Ausführung des Handlaufs und eine geringere Antriebsleistung erforderlich. Auch ist der Abrieb des Handlaufs durch das geringere Volumen bzw. Gewicht und durch die Trennung der Kontaktfläche in eine Handlaufführungsfläche und Handlaufantriebsfläche zusammen mit einer Optimierung der einzelnen Oberflächen geringer.

Durch die Verwendung des neuartigen Handlaufs kann ausserdem für Fahrtreppen und Fahrsteige neben den rein funktionalen und sicherheitstechnischen Aspekten auch ein elegantes Aussehen erreicht werden.

Weitere Merkmale und Vorteile der Erfindung gehen aus der nachstehenden Beschreibung zweier Ausführungsbeispiele anhand der Zeichnungen hervor. Es zeigen:
- Fig. 1A: einen Ausschnitt der Balustrade eines Fahrsteigs mit einem ersten erfindungsgemässen Handlauf;
- Fig. 1B: einen Ausschnitt der Balustrade eines Fahrsteigs mit einem zweiten erfindungsgemässen Handlauf;
- Fig. 2A: einen Abschnitt eines ersten nicht beanspruchten Grundkörpers;
- Fig. 2B: einen Querschnitt des ersten nicht beanspruchten Grundkörpers;
- Fig. 2C: eine Ausschnittsvergrösserung des ersten nicht beanspruchten Grundkörpers;
- Fig. 3A: einen Querschnitt eines zweiten erfindungsgemässen Grundkörpers;
- Fig. 3B: eine Ausschnittsvergrösserung des zweiten erfindungsgemässen Grundkörpers;
- Fig. 4A: einen Abschnitt eines ersten erfindungsgemässen Führungsprofils;
- Fig. 4B: einen Querschnitt des ersten erfindungsgemässen Führungsprofils;
- Fig. 5A: einen Abschnitt eines zweiten erfindungsgemässen Führungsprofils;
- Fig. 5B: einen Querschnitt des zweiten erfindungsgemässen Führungsprofils;
- Fig. 6A: einen Abschnitt eines dritten erfindungsgemässen Führungsprofils;
- Fig. 6B: einen Querschnitt des dritten erfindungsgemässen Führungsprofils;
- Fig. 7A: einen Abschnitt eines vierten erfindungsgemässen Führungsprofils;
- Fig. 7B: einen Querschnitt des vierten erfindungsgemässen Führungsprofils;
- Fig. 8A: einen Abschnitt eines fünften erfindungsgemässen Führungsprofils;
- Fig. 8B: einen Querschnitt des fünften erfindungsgemässen Führungsprofils;
- Fig. 9A: einen Abschnitt eines erfindungsgemässen Handlaufs;
- Fig. 9B: einen Querschnitt des erfindungsgemässen Handlaufs nach Fig. 9A;
- Fig. 9C: eine Ausschnittsvergrösserung des erfindungsgemässen Handlaufs nach Fig. 9A;
- Fig. 10A: einen Abschnitt eines weiteren erfindungsgemässen Handlaufs;
- Fig. 10B: einen Querschnitt des erfindungsgemässen Handlaufs nach Fig. 10A;
- Fig. 10C: eine Ausschnittsvergrösserung des erfindungsgemässen Handlaufs nach Fig. 10A.

Der Begriff Fahrsteig wird als Synonym verwendet für brückenartige Transportmittel (Fahrsteige) oder treppenartige Transportmittel (Fahrtreppen), wie sie bei der Personen- oder Objektbeförderung zum Einsatz kommen. Der Begriff Fahrsteig wird auch als Synonym für andere Personen- oder Objektbeförderungsanlagen verwendet, wie sie zum Beispiel auf Flughäfen zum Einsatz kommen, um grössere Distanzen zu überbrücken.

Die Erfindung ist sowohl auf Fahrtreppen, die schräg angeordnet sind und typischerweise zwei oder mehr Stockwerke miteinander verbinden, als auch auf horizontal oder schräg angeordnete Fahrsteige anzuwenden.

Fahrtreppen und Fahrsteige haben üblicherweise mindestens auf einer Seite eine Balustrade mit einem sich mitbewegenden Handlauf.

In Fig. 1A ist eine erste Ausführungsform der Erfindung gezeigt. In der besagten Figur ist ein Ausschnitt der Balustrade 1 eines Fahrsteigs samt Handlauf zu erkennen.

Der erfindungsgemässe Fahrsteig zeichnet sich dadurch aus, dass der umlaufenden Handlauf eine feste Führungsvorrichtung und ein im Betrieb sich entlang der Führungsvorrichtung bewegenden Griffkörper aufweist. In Fig. 1A ist zu erkennen, dass die Führungsvorrichtung ein formgebendes Führungsprofil 3 aufweist. In Fig. 1A ist ein Schnitt durch dieses Führungsprofil 3 zu sehen. Es ist gemäss Erfindung ein Griffkörper 2 vorgesehen, der in sich flexibel ist und zwei Endlippen 5 aufweist, wie in Fig. 2A zu erkennen ist. Diese Endlippen 5 sind so ausgebildet, dass sie bei sich bewegendem Griffkörper 2 in einer Lippenführung 8 des Führungsprofils 3 parallel zu der Längsrichtung L laufen, wie zum Beispiel in Fig. 4A zu erkennen ist. Das Führungsprofil 3 gibt durch seine Formgebung im Wesentlichen die Form des Handlaufs in der Richtung parallel zur Längsrichtung L und im Querschnitt (senkrecht zur Längsrichtung L) vor. In Fig. 1A ist diese Querschnittsform pilzförmig und im oberen Bereich einem liegenden Oval angenähert. In Fig. 1B hingegen ist eine Ausführungsform gezeigt, bei der die Querschnittsform pilzförmig und im oberen Bereich einem stehenden Oval angenähert ist.

In den Figuren 2A bis 2C und 3A bis 3B sind verschiedene Ausführungsformen der Griffkörper 2 gezeigt.

Fig. 2A zeigt einen Abschnitt des nicht beanspruchten Griffkörpers 2 in gestreckter, flacher Form. Der Griffkörper 2 umfasst einen flexiblen Grundkörper 4, der band- oder streifenförmig ausgeführt ist. Dieser Grundkörper 4 hat eine Bandlängsachse L2, die im montierten Zustand im Wesentlichen parallel zu der Längsachse L des Führungsprofils 3 verläuft. Im Bereich der beiden Längskanten weist der Grundkörper 4 zwei Endlippen 5 auf, wie auch in der Schnittdarstellung in Fig. 2B zu erkennen ist. Anhand von Fig. 2A ist zu erkennen, dass der Grundkörper 4 einen Zugträger 7 aufweist, der sich im Grundkörper 4 befindet. Im gezeigten Beispiel handelt es sich um einen bandförmigen, flachen Zugträger 7. In Fig. 2C ist eine Ausschnittsvergrösserung des Bereichs A der Fig. 2B dargestellt. In dieser Ausschnittsvergrösserung sind weitere Details der Ausführungsform zu erkennen. An den Endlippen 5 und auf der Unterseite des Grundkörpers 4 sind sogenannte Gleitflächen 6 oder Gleitbereiche vorgesehen. Diese Gleitflächen 6 sind so angeordnet und ausgelegt, dass der Griffkörper 2 ein Gleiten entlang des Führungsprofils 3 ermöglicht. Die Gleitflächen 6 dienen primär der Reibungsverminderung, können aber auch eine Führungsfunktion übernehmen.

Jede der Endlippen 5 kann entweder aus einem gleitfähigem Material gefertigt, mit gleitfähigem Material beschichtet oder mit einer Gleitfläche 6 versehen sein.

Eine weitere erfindungsgemässe Ausführungsform ist in den Figuren 3A und 3B angedeutet. Fig. 3A zeigt, analog zu Fig. 2B, einen Schnitt durch einen weiteren Griffkörper 2. An beiden Längskanten weist der Grundkörper 4 zwei Endlippen 5 auf, wie in der Schnittdarstellung in Fig. 3A zu erkennen ist. Das gezeigte Beispiel unterscheidet sich dadurch von der in den Figuren 2A - 2C gezeigten Ausführungsform, dass ein Zugträger 7 in jeder der Endlippen 5 verläuft. Bei diesen Zugträger 7 kann es sich zum Beispiel um ein Stahlseil oder ein anderes Seil handeln, das in der Lage ist die auftretenden Zugkräfte aufzunehmen um dadurch dem Griffkörper 2 die geforderte Mindestzugfestigkeit zu verleihen. Auf der Unterseite des Grundkörpers 4 sind wiederum Gleitflächen 6 oder Gleitbereiche vorgesehen.

Die Gleitflächen 6 oder Gleitbereiche der verschiedenen Ausführungsformen können ein integraler Bestandteil des Grundkörpers 2 oder der Endlippen 5 sein. Sie können aber auch auf dem Grundkörper und/oder den Endlippen 5 befestigt sein.

In den Figuren 4A und 4B sind Details einer Ausführungsform des Führungsprofils 3 gezeigt. Fig. 4A zeigt eine perspektivische Ansicht eines kurzen Abschnitts des Führungsprofils 3. In Fig. 4B ist ein Schnitt gezeigt. Das Führungsprofil 3 weist einen T-förmigen oder pilzförmigen Querschnitt auf bei dem derjenige Bereich des Handlaufs, den man mit der Hand umfasst leicht konvex ist. Im unteren Bereich des Führungsprofils 3 sind Mittel 10 vorgesehen, um das Führungsprofil 3 auf einer Balustrade 1 zu befestigen. Im gezeigten Beispiel ist im Bereich 10 eine Längsnut vorgesehen, die sich parallel zur Längsachse L erstreckt. Das Führungsprofil 3 kann einfach von oben her auf die obere Kante der Balustrade 1 aufgesetzt werden. Um den gesamten Handlauf zu fixieren, können Klemm- und/oder Schraubmittel am Führungsprofil 3 vorgesehen sein. In Fig. 4A und 4B sind diejenigen Bereiche mit 9 bezeichnet, entlang denen die Gleitflächen 6 oder Gleitbereiche des Grundkörpers 4 gleiten. In Fig. 4B wurden diese Bereich bewusst dicker dargestellt.

Vorzugsweise aber nicht notwendigerweise sind die Bereiche 9 beschichtet oder oberflächenbehandelt, um die Gleitreibung mit den Gleitflächen 6 oder Gleitbereichen zu verringern.

Das Führungsprofil 3 kann je nach Ausführungsform aus Metall, zum Beispiel Aluminium, oder Kunststoff gefertigt sein. Stranggepresster Aluminium, gewalzters, gezogenes oder gefrästes Stahlprofil, extrudierter Kunststoff sind auch mögliche Werkstoffe.

In den Figuren 5A und 5B sind Details einer weiteren Ausführungsform des Führungsprofils 3 gezeigt. Fig. 5A zeigt eine perspektivische Ansicht eines kurzen Abschnitts des Führungsprofils 3. In Fig. 5B ist ein Schnitt gezeigt. Das Führungsprofil 3 weist einen T-förmigen Querschnitt auf bei dem derjenige Bereich des Handlaufs, den man mit der Hand umfasst flach, d.h. nicht konvex, ist.

In den Figuren 6A und 6B sind Details einer weiteren Ausführungsform des Führungsprofils 3 gezeigt. Fig. 6A zeigt eine perspektivische Ansicht eines kurzen Abschnitts des Führungsprofils 3, das auch als Ausstiegsprofil bezeichnet wird, da es besonders bevorzugt kurz von dem Ende eines Fahrsteigs oder einer Fahrtreppe eingesetzt wird. In Fig. 6B ist ein Schnitt gezeigt. Das Führungsprofil 3 weist einen T-förmigen oder pilzförmigen Querschnitt auf bei dem derjenige Bereich des Handlaufs, den man mit der Hand umfasst flach oder leicht konvex ist. Die Spannweite (in einer Richtung senkrecht zur Längsachse L) des Führungsprofils 3 in Fig. 6A und 6B ist weiter als in Fig. 5A und 5B. D.h., eine Hand, die den Handlauf umfasst muss bei einem Handlauf nach Fig. 6A, 6B weiter geöffnet oder gestreckt sein. Durch die Verwendung des speziellen Ausstiegsprofils kann dem Benutzer des Fahrsteigs oder der Fahrtreppe angezeigt werden, dass er dem Ausstieg näher kommt. Dadurch wird die Anzahl von Stürzen oder gar Verletzungen reduziert, die teilweise wegen mangelnder Aufmerksamkeit auftreten.

In den Figuren 7A und 7B sind Details einer weiteren Ausführungsform des Führungsprofils 3 gezeigt. Fig. 7A zeigt eine perspektivische Ansicht eines kurzen Abschnitts des Führungsprofils 3. In Fig. 7B ist ein Schnitt gezeigt. Das Führungsprofil 3 weist einen pilzförmigen Querschnitt auf bei dem derjenige Bereich des Handlaufs, den man mit der Hand umfasst stark konvex ist.

In den Figuren 8A und 8B sind Details einer weiteren Ausführungsform des Führungsprofils 3 gezeigt, das auch als Neigungsprofil bezeichnet wird. Fig. 8A zeigt eine perspektivische Ansicht eines kurzen Abschnitts des Führungsprofils 3. In Fig. 8B ist ein Schnitt gezeigt. Das Führungsprofil 3 weist einen pilzförmigen Querschnitt auf bei dem Bereich des Handlaufs, den man mit der Hand umfasst konvex ist. Ausserdem ist dieser Bereich dem Benutzer der Fahrtreppe oder des Fahrsteigs zugeneigt.

In den Figuren 9A bis 9C sind Details einer weiteren Ausführungsform des Handlaufs gezeigt, das ein Führungsprofil 3 aufweist, das auch als Bogenprofil bezeichnet wird. Fig. 9A zeigt eine perspektivische Ansicht eines Umlenkbogens 11 eines Handlaufs. In Fig. 9B ist ein Schnitt durch den gesamten Umlenkbogen 11 gezeigt. Fig. 9C zeigt einen vergrösserten Schnitt durch einen oberen Teil des Umlenkbogens 11. In den Figuren 9A bis 9C ist neben dem Führungsprofil 3 auch der Grundkörper 4 samt den Endlippen 5 gezeigt. Das Führungsprofil 3 weist einen T-förmigen Querschnitt auf bei dem Bereich des Handlaufs, den man mit der Hand umfasst flach ist. Diese Art der Ausführungsform hat den Vorteil, dass der Grundkörper 4 komplett flach liegt wenn er um den Umlenkbogen 11 umläuft. Dadurch wird die Umformarbeit (Umformverlust) sehr gering gehalten.

In den Figuren 10A bis 10C sind Details einer weiteren Ausführungsform des Führungsprofils 3 gezeigt, das auch als Antriebsprofil 12 bezeichnet wird. Fig. 10A zeigt eine perspektivische Ansicht eines Antriebsprofils 12 eines Handlaufs mit einem Antriebsrad 13. In Fig. 10B ist ein Schnitt durch das Antriebsprofil samt Antriebsrad 13 gezeigt. Fig. 11C zeigt einen vergrösserten Ausschnitt durch einen unteren Teil des Antriebsprofils 12. Vorzugsweise treibt das Antriebsrad 13 den Handlauf an, indem es kraftschlüssig auf eine Seite des Grundkörpers 4 einwirkt. Bevorzugt sind Ausführungsformen bei denen das Antriebsrad 13 die Vorderseite des Grundkörpers 4 antreibt, da auf der Rückseite des Grundkörpers Gleitflächen 16 oder Gleitbereiche vorgesehen sind. Bei der Vorderseite des Grundkörpers 4 handelt es sich um die Seite, mit der in anderen Bereichen des Handlaufs auch die Handfläche in Berührung kommt.

Die Vorderseite des Grundkörpers 4 ist in einer bevorzugten Ausführungsform so ausgelegt, dass sie sich ohne grosse Verluste durch das Antriebsrad 13 antreiben lässt. Das Antriebsrad 13 kann zu diesem Zweck mit einer Federkraft oder dergleichen gegen die Vorderseite des Grundkörpers 4 gepresst werden. Vorzugsweise befindet sich auf der Rückseite im Bereich des Antriebsrades 13 ein Gegenauflager, wobei der Grundkörper 4 zwischen dem Gegenauflager und dem Antriebsrad 13 hindurch gezogen wird.

Durch diese spezielle Ausführungsform des Antriebsprofils 12 können beim Antriebsystem größere Kontaktflächen bereit gestellt werden als bei herkömmlichen Handläufen, da das Führungsprofil 3 so gestaltet ist, dass der Grundkörper 4 des Griffstücks 2 ganz flach gegen das Antriebrad 13, respektive das Antriebrad 13 gegen den Grundkörper 4, gepresst wird.

In allen gezeigten Ausführungsformen ist die Länge des Kurvenzugs (in Fig. 2A mit W2 bezeichnet) von einer Endlippe 5 zur anderen Endlippe 5 gleich. Dass bedeutet, dass der gleiche Griffkörper 2 auf all den gezeigten Führungsprofilen 3 verwendet werden kann. Je nach Form des Führungsprofils 3 ergibt sich für den Benutzer ein anderer Handlauf.

Damit die vorgeschriebene Sicherheit für den Fahrgast sichergestellt werden kann, können die Führungsprofile 3 so gestaltet werden, dass der Fahrgast einen sicheren Griff an dem Griffstück 2 hat. Der bekannte C-förmige Querschnitt kann mit einem entsprechend geformten Führungsprofil 3 erreicht werden. Fig. 4A und 4B zeigen zum Beispiel ein Führungsprofil 3, das dem bekannten C-förmigen Querschnitt angenähert ist.

Besonders bevorzugt ist ein Handlauf, der entlang seiner Längsachse L den Querschnitt ändert. Diese Art der Ausführungsform wird als Handlauf mit variablem Querschnitt bezeichnet. Dies wird anhand eines Beispiels beschrieben. Vom Anfang bis ca. 1 m vor dem Ende eines Fahrsteigs, zum Beispiel, kann der Handlauf die in Fig. 4A gezeigte Form haben. Diese Form kann dann sanft in die in Fig. 6A gezeigte Form übergehen. Dadurch wird die Hand des Fahrgastes, der sich am Handlauf festhält gespreizt. Der Fahrgast nimmt diesen Reiz war und wird so darüber informiert, dass das Ende des Fahrsteigs erreicht ist. Auch für Blinde oder anderweitig beeinträchtigte Personen kann diese Art der "Vorwarnung" wichtig sein. Es ist in einer alternativen Ausführungsform auch denkbar einen oder mehrere Signalschwellen in das Führungsprofil 3 zu integrieren, die durch den Grundkörper 4 hindurch spürbar sind und zum Beispiel eine leichte Vibration in der Handfläche spürbar machen.

Darüber hinaus kann die Sicherheit für den Fahrgast noch verbessert werden wenn kurz vor dem Ausstieg aus der Fahrtreppe bzw. Fahrsteig das Führungsprofil 3 in ein Ausstiegsprofil übergeht. Das Ausstiegsprofil kann zum Beispiel ein Flachprofil (Fig. 6A und Fig. 6B) oder ein Ovalprofil (Fig. 7A und Fig. 7B) sein. Das in den Figuren 8A und 8B gezeigte Neigungsprofil kann auch als Ausstiegsprofil dienen. Durch den Übergang zu dem Endprofil wird der Fahrgast darauf hingewiesen, dass der Ausstieg aus der Fahrtreppe bzw. Fahrsteig kurz bevorsteht.

Eine weitere Verbesserung der derzeitigen Sicherheit für den Fahrgast kann durch ein dem Fahrgast zugeneigtes Griffstück 2 erreicht werden. In diesem Fall wird während der Fahrt auf der Fahrtreppe bzw. Fahrsteig die Geometrie des Führungsprofil 3 derart gestaltet, dass das Griffstück 2 zu dem Fahrgast hin geneigt. Das in den Figuren 8A und 8B gezeigte Neigungsprofil kann zu diesem Zweck verwendet werden.

Damit, wie beschrieben, bei den Umlenkbögen und dem Handlaufantriebsrad der erfindungsgemässe Handlauf weniger Umformarbeit zu leisten hat, können die Führungsprofile 3 so gestaltet werden, dass der Grundkörper 4 des Griffstücks 2 flach ist (siehe Fig. 9A bis 9C) damit die Biegung in Längsrichtung L einfacher erfolgen kann als bei dem bekannten C-förmigen Querschnitt.

Weiterhin können im Bereich des Antriebsystems größere Kontaktflächen bereitgestellt werden wenn das Führungsprofil 3 so gestaltet wird, dass der Grundkörper 4 des Griffstücks 2 ganz flach (siehe Fig. 10A) gegen das Antriebrad 13, oder umgekehrt, gepresst wird.

Durch die geringere Umformarbeit in den Umlenkbögen, die verbesserten Gleiteigenschaften (reduzierte Reibung), die durch den Einsatz dedizierter Gleitflächen 6 oder Gleitbereiche des Grundkörpers 4 und gegebenenfalls Profilgleitflächen 9 des Führungsprofils 3 erzielt wird, und die größere Kontaktfläche zum Antrieben des Griffstück 2 und durch das geringere Volumen bzw. Gewicht der bewegten Teile des Handlaufs wird weniger Antriebsleistung für den erfindungsgemässen Handlauf benötigt. Ausserdem treten weniger Schleifgeräusche auf und der Handlauf erwärmt sich nicht so stark wie das teilweise beim Stand der Technik vorkommen kann.

Handläufe nach dem Stand der Technik haben teilweise eine sogenannte Gleitlage auf der Innenseite des Handlaufs, die Kontaktfläche des Handlauf sowohl für die Handlaufführung als auch dem Handlaufantriebssystem ist. Gemäss Erfindung werden die Gleitfunktion und die Antriebsfunktion voneinander getrennt, wie im Zusammenhang mit den Figuren 10A bis 10C beschrieben.
1. Gemäss Erfindung ergeben sich zahlreiche weitere Vorteile, die je nach Ausführungsform, Materialwahl und Dimensionierung mehr oder wenig stark ausgeprägt sein können. Laut Erfindung wird nicht mehr ein in sich formstabiler C-förmiger Querschnitt verwendet, der typischerweise aus mehreren Schichten aufgebaut ist. Weiterhin kann der Querschnitt des erfindungsgemässen Handlaufs, respektive des Grundkörpers 4, extrem dünn ausgebildet sein. Der Grundkörper 4 kann aus einem einzelnen Material, z.B. einer Elastomermischung oder einem Gewebe aufgebaut sein. Um der geforderten Sicherheit für den Personentransport gerecht zu werden, wird der dünne und leicht verformbare Querschnitt des erfindungsgemässen Handlaufs durch spezielle Führungsprofile 3 benutzerfreundlich und ergonomisch geformt wobei die Möglichkeit besteht die Geometrie des Handlaufs entlang der Fahrtreppe speziell den Bedürfnissen der Fahrgäste anzupassen, wie erwähnt. Der Griffkörper (2) kann aus Metallgewebe, Kunststoffgewebe, Naturfaser, Füllstoffe in Hülle aufgebaut sein. Füllstoffe sind z.B. Gel, Flüssigkeit, Schaumstoffe. Die Hülle ist ein Schlauch oder PVC-Ummantellung.

Gemäss Erfindung gibt es nur noch eine geringe Zahl von Zugträgern 7, z.B. ein Stahlseil, um die Längskräfte aufzunehmen. Weiterhin kann man mit der Erfindung eine Trennung der Kontaktfläche in eine Handlaufführungsfläche, vorzugsweise mit Gleitflächen 6 versehen, und eine Handlaufantriebsfläche vornehmen, wobei diese Flächen jeweils für die jeweilige Anwendung optimiert werden können.

In einer speziellen Ausführungsform ist der Grundkörper mindestens teilweise durchsichtig ausgeführt. Damit kann man einen Beleuchtungs- aber auch einen Sicherheitseffekt erzielen. So kann durch Beleuchtungsänderung am Anfang und/oder Ende eines Handlaufs die Aufmerksamkeit erhöhen.

Auch können durch die flexible Geometrie des erfindungsgemässen Handlaufs gezielt die Gleitflächen und Antriebsflächen getrennt werden. Dadurch kann, bei geeigneter Optimierung eine verbesserte Antriebsperformance und Gleitperformance erzielt werden kann. Dadurch ergibt sich eine längere Lebensdauer des Handlauf. Auch kann durch die verbesserten Gleitflächen unter Umständen auf Kugellager in den Umlenkbögen verzichtet werden.

Die Formstabilität des erfindungsgemässen Handlaufs wird durch das Zusammenwirken erreicht. D.h., die strukturelle Stabilität wird erst erzielt wenn der Grundkörper 4 um das Führungsprofil 3 herum angeordnet ist.

Anders als beim Stand der Technik ist der Grundkörper 4 nicht in sich formhaltig. Der Grundkörper 4 hat eine sehr geringe horizontale (laterale) und vertikale (normale) Stabilität. Ausserdem hat der Grundkörper 4 nur eine sehr geringe Torsionssteifigkeit. Die Zugstabilität muss aber ausreichend hoch sein. D.h. es muss eine Mindestzugfestigkeit gewährleistet sein.

Die Anwendung dieser Erfindung wurde anhand verschiedener Ausführungsformen beschrieben. Die Erfindung lässt sich, wie eingangs betont, nicht nur auf Fahrsteige sondern auch auf Fahrtreppen anwenden.

Durch den relativ flexiblen Aufbau des erfindungsgemässen Handlaufs kann man auch problemlos schraubenförmig oder bogenförmig angelegte Fahrsteige realisieren. Mit dem erfindungsgemässen Handlauf kann man problemlos auch kleinere Krümmungsradien im Raum überwinden, ohne einen übermässigen Widerstand zu verursachen oder Verschleiss und damit einhergehenden Schleifgeräusche hervor zu rufen.

Der Handlauf kann auch besonders vorteilhaft als Werbeträger eingesetzt werden.

Erfindungsgemässe Fahrsteige bzw. Fahrtreppen können bei Messen, Ausstellungen, Bahnhöfen und so weiter Anwendung finden.

## Patentansprüche

1. Handlauf für eine Fahrtreppe oder Fahrsteig, der eine feste Führungsvorrichtung und ein im Betrieb sich entlang der Führungsvorrichtung bewegenden Griffkörper aufweist,
**wobei** die Führungsvorrichtung ein formgebendes Führungsprofil (3) aufweist, das eine Lippenführung (8) umfasst, die sich entlang einer Längsrichtung (L) des Führungsprofils (3) erstreckt, **wobei** der Griffkörper (2) bandförmig ist und zwei Endlippen (5) aufweist, die sich entlang zweier Längskanten des bandförmigen Griffkörpers (2) erstrecken und die so ausgebildet sind, dass sie bei sich bewegendem Griffkörper (2) in der Lippenführung (8) parallel zu der Längsrichtung (L) laufen,
**wobei** das Führungsprofil (3) im Wesentlichen die Form des Handlaufs in Richtung parallel zur Längsrichtung (L) und in einer Querschnittsebene senkrecht zu der Längsrichtung (L) festlegt,
**dadurch gekennzeichnet, dass**
ein Zugträger (7) in jeder der Endlippen (5) verläuft, das in der Lage ist die auftretenden Zugkräfte aufzunehmen um **dadurch** dem Griffkörper (2) die geforderte Mindestzugfestigkeit zu verleihen.

2. Handlauf nach Anspruch 1, **dadurch gekennzeichnet, dass** der Griffkörper (2) einen flächigen Grundkörper (4) mit einer Bandlängsachse (L2) und den zwei Längskanten aufweist, wobei
- die Endlippen (5) im Bereich der Längskanten angeordnet sind,
- der Grundkörper (4) lateral verformbar,
- der Grundkörper (4) um die Bandlängsachse (L2) tordierbar, und
- der Grundkörper (4) in Richtung der Bandlängsachse (L2) zugfest ist.

3. Handlauf nach Anspruch 2, **dadurch gekennzeichnet, dass** jede der Endlippen (5) aus gleitfähigem Material gefertigt, mit gleitfähigem Material beschichtet oder mit einer Gleitfläche (6) versehen ist.

4. Handlauf nach Anspruch 1 oder 2, **dadurch gekennzeichnet, dass** am Griffkörper (2) auf einer Seite, die im montierten Zustand dem Führungsprofil (3) zugewandt ist, mindestens eine Gleitfläche vorgesehen ist, die sich parallel zu der Längsrichtung (L) erstreckt.

5. Handlauf nach einem der vorhergehenden Ansprüche, **dadurch gekennzeichnet, dass** in oder an dem Griffkörper (2) ein Zugmittel (7) vorgesehen ist, um im montierten Zustand dem Griffkörper (2) in Längsrichtung (L) eine Mindestzugfestigkeit zu verleihen.

6. Handlauf nach einem der vorhergehenden Ansprüche, **dadurch gekennzeichnet, dass** der Griffkörper (2) aus einem oder mehreren der folgenden Materialen aufgebaut ist:
- Elastomer
- faserverstärkter Kunststoff
- Metallgewebe, Kunststoffgewebe, Naturfaser, Füllstoffe in Hülle.

7. Handlauf nach einem der vorhergehenden Ansprüche, **dadurch gekennzeichnet, dass** der Querschnitt des Führungsprofils (3) mindestens teilweise einen T-förmigen oder pilzförmigen Querschnitt mit einer oval-, kreis- oder bogenförmigen Oberfläche aufweist.

8. Handlauf nach einem der vorhergehenden Ansprüche, **dadurch gekennzeichnet, dass** der Querschnitt des Führungsprofils (3) sich parallel zur Längsrichtung (L) verändert.

9. Handlauf Anspruch 4, **dadurch gekennzeichnet, dass** das Führungsprofil (3) mindestens ein Gleitprofil (9) aufweist, das komplementär zu der Gleitfläche (6) des Griffkörpers (2) ausgeführt ist.

10. Fahrtreppe oder Fahrsteig mit einem Handlauf nach einem oder mehren der vorhergehenden Ansprüche wobei der Handlauf vorzugsweise entlang einer Balustrade (1) verläuft.

11. Fahrtreppe oder Fahrsteig nach Anspruch 10, **dadurch gekennzeichnet, dass**
- der Handlauf (2) in einem Mittelbereich der Fahrtreppe oder des Fahrsteigs eine andere Form hat als in einem Bereich an einem Ende der Fahrtreppe oder des Fahrsteigs, und/oder
- der Handlauf (2) in einem Antriebsbereich der Fahrtreppe oder des Fahrsteigs eine andere Form hat als in einem Mittelbereich der Fahrtreppe oder des Fahrsteigs, die es erlaubt eine Kontaktfläche, vorzugsweise eine ebene Kontaktfläche zum Eingreifen eines Antriebsmittels (13) bereit zu stellen.

## Claims

1. Handrail for an escalator or moving walk that has a fixed guide device and a handrail body that moves along the guide device when in operation,
**wherein** the guide device has a form-giving guide section (3) that contains a lip-guide (8) that extends along a longitudinal direction (L) of the guide section (3),
**wherein** the handrail body (2) is strip-shaped and has two edge-lips (5) that extend along two longitudinal edges of the strip-shaped handrail body (2) and are formed in such manner that when the handrail body (2) moves they run in the lip-guide (8) parallel to the longitudinal direction (L), **wherein** the guide section (3) essentially defines the form of the handrail in the direction parallel to the longitudinal direction (L) and in a cross-sectional plane perpendicular to the longitudinal direction (L)
**characterized in that**
running through each of the end lips (5) is a tension bearer (7) which is able to absorb the tension forces that arise and thereby to impart to the handrail body (2) the required minimum tensile strength.

2. Handrail according to Claim 1, **characterized in that** the handrail body (2) has a flat base element (4) with a longitudinal axis of the strip (L2) and the two longitudinal edges,
- the edge-lips (5) being arranged in the area of the longitudinal edges,
- the base element (4) being laterally formable,
- the base element (4) being twistable about the longitudinal axes of the strip (L2), and
- the base element (4) being resistant to extension in the direction of the longitudinal axis of the strip (L2).

3. Handrail according to Claim 2, **characterized in that** each of the edge-lips (5) is made of material capable of gliding, is coated with gliding material, or is provided with a gliding surface (6).

4. Handrail according to claim 1 or 2, **characterized in that** provided on the handrail body (2) on a side that in the installed state faces the guide section (3) is at least one gliding surface that extends parallel to the longitudinal direction (L).

5. Handrail according to one of the foregoing claims, **characterized in that** provided in or on the handrail body (2) to lend a minimum resistance to extension to the handrail body (2) in its longitudinal direction (L) in the installed state is a tensioning means (7).

6. Handrail according to one of the foregoing claims, **characterized in that** the handrail body (2) is constructed of one or more of the following materials:
- elastomer
- fiber-reinforced plastic
- metal fabric, plastic fabric, natural fiber, filling materials in casing.

7. Handrail according to one of the foregoing claims, **characterized in that** at least in part the cross section of the guide section (3) has a T-shaped or mushroom-shaped cross section with an oval, circular, or arc-shaped surface.

8. Handrail according to one of the foregoing claims, **characterized in that** the cross section of the guide section (3) changes parallel to the longitudinal direction (L).

9. Handrail according to Claim 4, **characterized in that** the guide section (3) has at least one gliding section (9) that is constructed in converse manner to the gliding surface (6) of the handrail body (2).

10. Escalator or moving walk with a handrail according to one or more of the foregoing claims, the handrail preferably running along a balustrade (1).

11. Escalator or moving walk according to Claim 10,
**characterized in that**
- the handrail (2) in a middle area of the escalator or moving walk has a different form than in an area at one end of the escalator or moving walk, and/or
- the handrail (2) has a different form in a drive area of the escalator or moving walk than in a middle area of the escalator or moving walk that makes it possible to provide a contact surface, preferably a flat contact surface, to engage with a driving means (13).

## Revendications

1. Main courante pour un escalier roulant ou un trottoir roulant, qui comporte un dispositif de guidage fixe et un corps de préhension qui se déplace le long de celui-ci, en fonctionnement, étant précisé que le dispositif de guidage comporte un profilé de guidage de forme déterminante (3) pourvu d'un guidage à lèvres (8) qui s'étend dans un sens longitudinal (L) dudit profilé (3), que le corps de préhension (2) a la forme d'une bande et présente deux lèvres d'extrémité (5) qui s'étendent le long de ses deux bords longitudinaux et qui sont conçues de manière à glisser dans le guidage à lèvres (8), parallèlement au sens longitudinal (L), quand le corps de préhension (2) se déplace, et que le profilé de guidage (3) fixe globalement la forme de la main courante dans un sens parallèle au sens longitudinal (L) et dans un plan de coupe transversale perpendiculaire au sens longitudinal (L),
**caractérisée en ce qu'**il est prévu dans chacune des lèvres d'extrémité (5) un support de traction (7) qui est apte à recevoir les forces de traction produites, afin de donner au corps de préhension (2) la résistance à la traction minimale requise.

2. Main courante selon la revendication 1, **caractérisée en ce que** le corps de préhension (2) comporte un corps de base plat (4) avec un axe longitudinal de bande (L2) et les deux bords longitudinaux, étant précisé
- que les lèvres d'extrémité (5) sont disposées dans la zone des bords longitudinaux,
- que le corps de base (4) est déformable latéralement,
- que le corps de base (4) est apte à se tordre autour de l'axe longitudinal de bande (L2) et
- que le corps de base (4) est résistant à la traction dans le sens de l'axe longitudinal de bande (L2).

3. Main courante selon la revendication 2, **caractérisée en ce que** chacune des lèvres d'extrémité (5) est fabriquée à partir d'un matériau apte à glisser, est revêtue d'un matériau apte à glisser ou est pourvue d'une surface de glissement (6).

4. Main courante selon la revendication 1 ou 2, **caractérisée en ce qu'**il est prévu sur le corps de préhension (2), sur un côté tourné vers le profilé de guidage (3), en position montée, au moins une surface de glissement qui s'étend parallèlement au sens longitudinal (L).

5. Main courante selon l'une des revendications précédentes, **caractérisée en ce qu'**il est prévu dans ou sur le corps de préhension (2) un moyen de traction (7) pour donner au corps de préhension (2), en position montée, une résistance à la traction minimale dans le sens longitudinal (L).

6. Main courante selon l'une des revendications précédentes, **caractérisée en ce que** le corps de préhension (2) se compose de l'un au moins des matériaux suivante :
- élastomère,
- matière plastique renforcée par des fibres,
- tissu métallique, tissu en matière plastique, fibre naturelle, matières de remplissage dans une gaine.

7. Main courante selon l'une des revendications précédentes, **caractérisée en ce que** la section transversale du profilé de guidage (3) a au moins en partie la forme d'un T ou la forme d'un champignon avec une surface ovale, ronde ou courbe.

8. Main courante selon l'une des revendications précédentes, **caractérisée en ce que** la section transversale du profilé de guidage (3) varie parallèlement au sens longitudinal (L).

9. Main courante selon la revendication 4, **caractérisée en ce que** le profilé de guidage (3) comporte au moins un profilé de glissement (9) dont la forme est complémentaire de celle de la surface de glissement (6) du corps de préhension (2).

10. Escalier roulant ou trottoir roulant avec une main courante selon l'une au moins des revendications précédentes, la main courante s'étendant de préférence le long d'une balustrade (1).

11. Escalier roulant ou trottoir roulant selon la revendication 10, **caractérisé en ce que**
- la main courante (2) a une forme différente dans une zone centrale de l'escalier ou du trottoir roulant par rapport à une zone située à une extrémité de l'escalier ou du trottoir roulant, et/ou
- la main courante (2) a une forme différente dans une zone d'entraînement de l'escalier ou du trottoir roulant par rapport à une zone centrale de l'escalier ou du trottoir roulant, qui permet de former une surface de contact, de préférence une surface de contact plane, pour venir en prise avec un moyen d'entraînement (13).
